# EUROPÄISCHE PATENTSCHRIFT

(11) **EP 3 870 772 B1**
(45) Veröffentlichungstag und Bekanntmachung des Hinweises auf die Patenterteilung: **19.10.2022**
(21) Anmeldenummer: 19797618.6
(22) Anmeldetag: 25.10.2019
(51) Int. Cl.: E04F 13/08, E04F 13/12

(54) **VERKLEIDUNGSSYSTEM FÜR EINE WAND, ANORDNUNG DES VERKLEIDUNGSSYSTEMS UND VERFAHREN ZUR MONTAGE DES VERKLEIDUNGSSYSTEMS**
CLADDING SYSTEM FOR A WALL, ARRANGEMENT OF THE CLADDING SYSTEM AND METHOD FOR ASSEMBLING THE CLADDING SYSTEM
SYSTÈME DE REVÊTEMENT POUR UN MUR, AGENCEMENT DU SYSTÈME DE REVÊTEMENT ET PROCÉDÉ D'ASSEMBLAGE DU SYSTÈME DE REVÊTEMENT

(30) Priorität: 25.10.2018 DE 102018126669
(43) Veröffentlichungstag der Anmeldung: 01.09.2021
(73) Patentinhaber: 3A Composites GmbH, 49090 Osnabrück (DE)
(72) Erfinder: SPODAR, Vincent, 79798 Jestetten (DE); EMAMI, Amin, 78224 Singen (DE); TIKVES, Yasar, 78224 Singen (DE); WETZSTEIN, Klaus, 78250 Büßlingen (DE); LÜDEKE, Tobias, 78462 Konstanz (DE)
(74) Vertreter: Patent- und Rechtsanwälte Behrmann Wagner PartG mbB
(86) Internationale Anmeldenummer: PCT/EP2019/079277
(87) Internationale Veröffentlichungsnummer: WO 2020/084143

(56) Entgegenhaltungen:
- EP-A2- 2 930 286
- DE-A1-102013 222 901
- US-A1- 2009 313 928

## Beschreibung

### Technisches Gebiet

Die Erfindung betrifft ein Verkleidungssystem für eine Wand. Ferner betrifft die Erfindung eine Anordnung eines erfindungsgemäßen Verkleidungssystems an einer Wand sowie ein Verfahren zur Montage eines erfindungsgemäßen Verkleidungssystems an einer Wand.

### Stand der Technik

Verkleidungssysteme für Wände sind in vielfältiger Art und Weise aus dem Stand der Technik bekannt. Sie dienen insbesondere der optischen Gestaltung der Wand und/oder einem Schutz einer Gebäudewand gegenüber Witterungseinflüssen oder ähnlichem. Die bekannten Verkleidungssysteme bestehen in der Regel aus an der Wand montierbaren Befestigungselementen in Form von länglichen Befestigungsprofilen, die mit Verkleidungselementen zusammenwirken. Die Verkleidungselemente sind plattenförmig ausgebildet und weisen insbesondere an den Längs- bzw. Querseiten Befestigungsabschnitte auf, die mit den Befestigungsprofilen zusammenwirken, um die Verkleidungselemente mit den Befestigungsprofilen zu verbinden. Neben den gewünschten optischen Eigenschaften der Verkleidungselemente sind auch eine Reihe von Anforderungen bekannt, die ein derartiges Verkleidungssystem erfüllen soll, um über einen längeren Zeitpunkt die gewünschte Funktionalität bzw. den Schutz der Wand zu gewährleisten. So ist es insbesondere erwünscht, dass zwischen den einzelnen Verkleidungselementen möglichst geringe Spalte vorhanden sind. Dies erfolgt nicht nur aus optischen Gründen, sondern auch um einen Zutritt von Feuchtigkeit oder Schmutz in die Spalte bzw. Zwischenräume zwischen den Verkleidungselementen zu minimieren. Weiterhin werden die Befestigungsprofile beispielsweise über Schraubverbindungen an der Wand verankert. Diese Schraubverbindungen sollen durch eine entsprechende geometrische Gestaltung der Verkleidungselemente ggf. ebenfalls verdeckt bzw. optisch nicht wahrnehmbar angeordnet sein.

Aus der nachveröffentlichten DE 10 2018 106 155 A1 der Anmelderin ist bereits ein Verkleidungssystem für eine Wand bekannt, das sowohl aus optischer, als auch aus funktioneller Sicht besonders vorteilhaft ausgebildet ist. Dabei werden die einzelnen Verkleidungselemente im Bereich sowohl der Längsseiten als auch der Querseiten mit Befestigungsprofilen an der Wand verankert. Das bekannte Verkleidungssystem bzw. die Verkleidungselemente sind darüber hinaus als Sandwichbauteile mit einem Kernbereich und beidseitig den Kernbereich überdeckenden, aus Aluminium bestehenden Abdeckschichten ausgebildet. Dieses Material ist unter dem Handelsnamen ALUCOBOND^{®} der Anmelderin bekanntgeworden und hat sich im weltweiten Einsatz für derartige Verkleidungssysteme bereits bewährt. Zum Befestigen eines derartigen Verkleidungselements an einem Befestigungsprofil ist es aus der genannten Schrift darüber hinaus bekannt, durch nutartige Ausfräsungen an den Verkleidungselementen Abkantbereiche zu schaffen, über die der Befestigung an dem Befestigungsprofil dienende Abschnitte manuell umgebogen werden können.

Weiterhin ist aus der DE 10 2013 222 901 A1 ein Verkleidungssystem für eine Wand mit den Merkmalen des Oberbegriffs des Anspruchs 1 bekannt. Bei dem bekannten Verkleidungssystem verlaufen beide Aufnahmeabschnitte zur Aufnahme der beiden Verkleidungselemente parallel zu der Befestigungsfläche des Befestigungsprofils für die Wand.

### Offenbarung der Erfindung

Das erfindungsgemäße Verkleidungssystem für eine Wand mit den Merkmalen des Anspruchs 1 hat den Vorteil, dass es sich besonders einfach handhaben bzw. an einer Wand montieren lässt. Insbesondere ermöglicht es das erfindungsgemäße Verkleidungssystem, dass dieses beispielsweise durch Heimwerker an einer Wand montiert werden kann, ohne dass hierfür spezielle Kenntnisse hinsichtlich der Materialverarbeitung der Verkleidungselemente und/oder sowie speziell ausgebildetes Werkzeug benötigt wird.

Der Erfindung liegt die Idee zugrunde, die Verkleidungselemente zumindest teilweise durch unmittelbares Umformen an den Befestigungsprofilen in die benötigte, mit den Befestigungsprofilen zusammenwirkende Form zu bringen, bzw. beim Anbringen der Verkleidungselemente an einer Wand gleichzeitig für die entsprechende, benötigte Formgebung der Verkleidungselemente im Befestigungsbereich an den Befestigungsprofilen zu sorgen. Hierzu weist das erfindungsgemäße Verkleidungssystem ein Befestigungsprofil zur gleichzeitigen Befestigung von zwei Verkleidungselementen an deren Längsseiten oder Querseiten auf, wobei das Befestigungsprofil für die beiden Verkleidungselemente jeweils einen Aufnahmeabschnitt aufweist, der mit einem gegenüber einem Grundflächenabschnitt des Verkleidungselements umgebogenen Befestigungsabschnitt am Verkleidungselement zusammenwirkt. Erfindungswesentlich ist insbesondere die Anordnung der Befestigungsabschnitte bzw. der beiden Aufnahmeabschnitte für die Befestigungsabschnitte der Verkleidungselemente im Befestigungsprofil derart, dass ein erster Befestigungsabschnitt des Verkleidungselements zumindest im Wesentlichen parallel zu einem Grundflächenabschnitt des Verkleidungselements verläuft und ein zweiter Befestigungsabschnitt am Verkleidungselement in einem schrägen Winkel, vorzugsweise zwischen 30Grad und 60Grad, ganz besonders bevorzugt etwa 45Grad, zum Grundflächenabschnitt angeordnet ist. Weiterhin ist die Ebene einer dem zweiten Befestigungsabschnitt zugeordneten Seitenwandfläche des zweiten Aufnahmeabschnitts am Befestigungsprofil auf der dem ersten Aufnahmeabschnitt zugewandten Seite bei einem im ersten Aufnahmeabschnitt des Befestigungsprofils angeordneten Verkleidungselement außerhalb des Querschnitts des Verkleidungselements angeordnet ist.

Eine derartige Ausbildung ermöglicht es insbesondere, dass eine Montage eines Verkleidungselements bei bereits an der Wand befestigtem bzw. verankertem Befestigungsprofil ermöglicht wird. Dabei kann bei einem mittels des Befestigungsprofils an der Wand über den ersten Befestigungsabschnitt montierten (ersten) Verkleidungselement ein weiteres (zweites) Verkleidungselement mit seinem Befestigungsabschnitt in die zugeordnete Aufnahmeöffnung des Befestigungsprofils eingeschoben werden, und zwar in einem Zustand, bei dem der Befestigungsabschnitt noch flach ausgebildet ist bzw. noch nicht umgeformt ist. Das Umkanten bzw. Umbiegen des Befestigungsabschnitts am Verkleidungselement erfolgt dann in einem nachfolgenden Montageschritt quasi zwangsläufig, und zwar in genau in der Art und Weise, die erforderlich ist, um das so vormontierte Verkleidungselement an der Wand befestigen zu können.

Vorteilhafte Weiterbildungen des erfindungsgemäßen Verkleidungssystems für eine Wand sind in den Unteransprüchen aufgeführt.

Um zwischen den einzelnen Verkleidungselementen möglicht geringe Spalte im Bereich des Befestigungsprofils auszubilden, ist es bevorzugt vorgesehen, dass die beiden Aufnahmeabschnitte am Befestigungsprofil Aufnahmeöffnungen für die Befestigungsabschnitte haben, die am Befestigungsprofil auf einander zugewandten Seiten angeordnet sind. Eine derartige Anordnung bewirkt darüber hinaus, dass bei montierten Verkleidungselementen diese sich ggf. in einer Löserichtung selbst gegenseitig blockieren und somit ein unbeabsichtigtes Lösen eines Verkleidungselements vom Befestigungsprofil vermieden wird. Dies ist insbesondere im Zusammenhang mit ggf. auftretenden äußeren Kräften infolge von Windkräften oder ähnliches von Belang.

Eine bevorzugte konstruktive Weiterbildung des Befestigungsprofils sieht vor, dass der erste Aufnahmeabschnitt am Befestigungsprofil auf der der Befestigungsfläche des Befestigungsprofils abgewandten Seite einen Fortsatz aufweist, an den der Grundflächenabschnitt des Verkleidungselements auf der dem ersten Befestigungsabschnitt zugewandten Seite anliegt. Eine derartige Ausbildung bewirkt neben der Aufnahme des ersten Befestigungsabschnitts des Verkleidungselements in dem entsprechenden Aufnahmeabschnitt des Befestigungsprofils eine zusätzliche formschlüssige Anlage des Verkleidungselements am Befestigungsprofil.

Zur Minimierung des Querschnitts bzw. des Materialbedarfs des Befestigungsprofils ist es darüber hinaus von Vorteil, wenn die beiden Aufnahmeabschnitte am Befestigungsprofil in Bezug zu einer senkrecht zur Längsrichtung des Befestigungsprofils verlaufenden Querrichtung an gegenüberliegenden Randbereichen des Befestigungsprofils angeordnet sind.

Das Befestigen bzw. die Montage der einzelnen Verkleidungselemente erfolgt bevorzugt dadurch, dass auf der der Befestigungsfläche abgewandten Seite des Befestigungsprofils zwischen den Aufnahmeabschnitten ein in Längsrichtung des Befestigungsprofils durchgehender Einführschlitz zum Einführen der Verkleidungselemente in die Aufnahmeabschnitte ausgebildet ist.

In Weiterbildung des zuletzt gemachten Vorschlags ist es vorgesehen, dass im Bereich der Befestigungsfläche und in Ausrichtung mit dem Einführschlitz wenigstens eine Befestigungsschraube zum Verankern des Befestigungsprofils an der Wand positionierbar ist, wobei eine innerhalb des Aufnahmeabschnitts angeordnete Teillänge des ersten Befestigungsabschnitts größer ist als der Abstand zwischen einer der Befestigungsschraube zugewandten, senkrecht zur Aufnahmeöffnung verlaufenden Fläche einer Seitenwand des Verkleidungselements und der Befestigungsschraube. Eine derartige geometrische Dimensionierung hat insbesondere den Vorteil, dass das von dem Befestigungsprofil aufgenommene eine Verkleidungselement bei an der Wand montiertem Befestigungsprofil innerhalb des Aufnahmeabschnitts durch die Befestigungsschraube gesichert angeordnet ist.

Entweder aus optischen Gründen, oder aber zur Vermeidung von Korrosion kann es darüber hinaus vorgesehen sein, dass der Einführschlitz innerhalb des Querschnitts des Befestigungsprofils mittels eines streifenförmigen Abdeckprofils zumindest bereichsweise abgedeckt ist.

In konstruktiver Weiterbildung des zuletzt gemachten Vorschlags ist es insbesondere zur möglichst einfachen Montage des Abdeckprofils innerhalb des Befestigungsprofils vorgesehen, dass das Abdeckprofil im Querschnitt L-förmig ausgebildet ist und in einen Aufnahmeschlitz des Befestigungsprofils verankerbar ist. Als besonders vorteilhaft hinsichtlich der mechanischen Beanspruchbarkeit sowie eines relativ geringen Gewichts hat es sich darüber hinaus erwiesen, wenn das Verkleidungselement als Sandwichbauteil mit einem Kernbereich und beidseitig den Kernbereich überdeckenden, aus Aluminium bestehenden Deckschichten ausgebildet ist, wobei an Kantbereichen Nuten vorgesehen sind, die im Bereich einer Deckschicht und des Kernbereichs des Verkleidungselements ausgebildet sind. Die Nuten an den Kantbereichen bewirken eine gezielte Schwächung des Materials des Verkleidungselements, um die Befestigungsabschnitte insbesondere manuell und an der gewünschten Stelle aus der Ebene des Verkleidungselements ab- bzw. umkanten zu können.

Insbesondere zur Verbesserung der Korrosionseigenschaften ist es vorgesehen, dass das Befestigungsprofil aus Aluminium besteht und als Strangpressteil ausgebildet ist. Die Ausbildung aus Aluminium ermöglicht es darüber hinaus, auf besonders einfache Art und Weise die zum Verankern des Befestigungsprofils an der Wand vorgesehenen (Befestigungs-) Schrauben bzw. Schrauböffnungen an dem Befestigungsprofil vor Ort bei der Montage ausbilden bzw. anordnen zu können.

Eine weitere bevorzugte Ausgestaltung des Befestigungsprofils sieht vor, dass dieses einen Abschnitt zur Aufnahme eines Befestigungsabschnitts des Verkleidungselements aufweist, wobei der Abschnitt als Abkanthilfe für den Befestigungsabschnitt am Verkleidungselement dient. Dies ermöglicht es, zum Abkanten des (erste) Befestigungsabschnitts am Verkleidungselement das Verkleidungselement in den Abschnitt des Befestigungsprofils einzuführen, sodass der Nutzer über den Grundflächenabschnitt besonders einfach die benötigten Kräfte zum Ab- bzw. Umkanten des Befestigungsabschnitts aufbringen kann.

Weiterhin umfasst die Erfindung eine Anordnung eines soweit beschriebenen erfindungsgemäßen Verkleidungssystems an einer Wand. Die erfindungsgemäße Anordnung zeichnet sich dadurch aus, dass in Bezug auf eine Bodenseite der Wand der zweite Aufnahmeabschnitt an dem Befestigungsprofil oberhalb des ersten Aufnahmeabschnitts angeordnet ist. Eine derartige Anordnung der Aufnahmeabschnitte und somit auch der entsprechenden Befestigungsabschnitte der Verkleidungselemente bewirkt, dass eine Ansammlung von Wasser oder Schmutz in den Zwischenräumen zwischen den Verkleidungselementen an dem Befestigungsprofil minimiert wird.

Insbesondere aus Handhabungs- bzw. Gewichtsgründen ist es zur Begrenzung des Gewichts der einzelnen Verkleidungselemente vorgesehen, dass wenigstens drei, parallel zueinander angeordnete Befestigungsprofile und zwei zwischen den Befestigungsprofilen angeordnete Verkleidungselemente vorgesehen sind. Dadurch lassen sich auch Wände mit entsprechenden Verkleidungselementen versehen, deren Höhe größer ist als die entsprechende Höhe eines einzelnen Verkleidungselements.

Weiterhin umfasst die Erfindung ein Verfahren zur Montage eines soweit beschriebenen erfindungsgemäßen Verkleidungssystems, wobei das erfindungsgemäße Verfahren zumindest folgende Schritte umfasst: Zuerst wird ein Befestigungsprofil an einer Wand verankert. Anschließend erfolgt das Einführen des zweiten Befestigungsabschnitts eines Verkleidungselements in den Aufnahmeabschnitt des Befestigungsprofils in einem Zustand, bei dem der zweite Befestigungsabschnitt unverformt zum Grundflächenabschnitt des Verkleidungselements angeordnet ist. Anschließend erfolgt ein Umbiegen bzw. Umkanten des Grundflächenabschnitts zum zweiten Befestigungsabschnitt, bis das Verkleidungselement mittels eines über den ersten Befestigungsabschnitt des Verkleidungselements verbundenen weiteren Befestigungsprofils an der Wand fixierbar ist. Zuletzt erfolgt das Fixieren des weiteren Befestigungsprofils an der Wand.

Eine vorteilhafte Ausgestaltung des soweit beschriebenen erfindungsgemäßen Verfahrens sieht vor, dass die ersten Befestigungsabschnitte vor dem Umformen der zweiten Befestigungsabschnitte an den Befestigungsprofilen manuell aus den eben ausgebildeten Verkleidungselementen umgeformt und in die ersten Aufnahmeabschnitte der Befestigungselemente eingeführt werden. Hierzu können, wie oben beschrieben, insbesondere die in den Befestigungsprofilen vorgesehenen zusätzlichen Abschnitte als Abkanthilfe dienen.

Bei einem alternativen Verfahren zur Montage eines erfindungsgemäßen Verkleidungssystems an einer Wand ist es vorgesehen, dass die Befestigungsabschnitte an einem Verkleidungselement bereits vor dem Verbinden mit dem Befestigungsprofil umgeformt werden. Ein derartiges Verfahren ist besonders dann vorteilhaft, wenn relativ große bzw. schwere Verkleidungselemente vorgesehen sind, die sich (an der Wand) nur relativ schwierig handhaben lassen. In diesem Fall sieht es das alternative Verfahren vor, dass zumindest folgende Schritte durchgeführt werden: Zunächst erfolgt ein Umformen eines ersten und zweiten Befestigungsabschnitts an einem ebenen Verkleidungselement. Anschließend wird ein Befestigungsprofil an der Wand verankert und ein umgeformter erster oder zweiter Befestigungsabschnitt in einen zugeordneten Aufnahmeabschnitt des Befestigungsprofils eingeführt. Alternativ hierzu kann es jedoch auch vorgesehen sein, dass das Einführen eines umgeformten ersten oder zweiten Befestigungsabschnitts in einen zugeordneten Aufnahmeabschnitt eines Befestigungsprofils in einem Zustand erfolgt, bei dem das Befestigungsprofil noch nicht an der Wand befestigt ist und anschließend das Befestigungsprofil an der Wand befestigt wird. Als nächster Schritt erfolgt ein Einführen des anderen umgeformten Befestigungsabschnitts an einem weiteren Befestigungsprofil in einem Zustand, bei dem das weitere Befestigungsprofil noch nicht mit der Wand verbunden ist. Zuletzt wird das weitere Befestigungsprofil an der Wand fixiert.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine Draufsicht auf ein Verkleidungselement mit rechteckförmiger Grundfläche,
- Fig. 2: einen Querschnitt durch ein Verkleidungselement in einem Abkantbereich,
- Fig. 3: einen Querschnitt durch ein Befestigungsprofil,
- Fig. 4: ein Detail der Fig. 3 in vergrößerter Darstellung,
- Fig. 5: das Befestigungsprofil gemäß der Fig. 3 mit zwei montierten Verkleidungselementen und
- Fig. 6a bis Fig. 6h: die Montage von Verkleidungselementen an einer Wand mittels der Befestigungsprofile bei einem erstem Montageverfahren.

Gleiche Elemente bzw. Elemente mit gleicher Funktion sind in den Figuren mit den gleichen Bezugsziffern versehen.

In den Figuren ist ein Verkleidungssystem 100 zur Verkleidung einer aus Vereinfachungsgründen lediglich in den Fig. 6a, 6b und 6h erkennbaren Wand 1 dargestellt. Bei der Wand 1 handelt es sich beispielsweise um eine Gebäudewand oder eine Garagenwand. Das Verkleidungssystem 100 besteht im Wesentlichen aus einer Vielzahl von Befestigungsprofilen 10, die mit (flächigen) Verkleidungselementen 50 zusammenwirken, wobei die Verkleidungselemente 50 mit den Befestigungsprofilen 10 verbunden sind und die Befestigungsprofile 10 wiederum mittels Befestigungsschrauben 2 in der Wand 1 verankerbar sind.

Das in der Fig. 1 in Einzeldarstellung dargestellte Verkleidungselement 50 weist in Draufsicht bevorzugt eine rechteckförmige Form auf und ist als Sandwichbauteil 52 ausgebildet. Entsprechend der Darstellung der Fig. 2 besteht der Aufbau des Sandwichbauteils 52 bzw. des Verkleidungselements 50 aus einem Kernbereich 54 und beidseitig den Kernbereich 54 überdeckenden, aus Aluminium bestehenden Deckschichten 56, 58. Ein derartiges, soweit beschriebenes Sandwichmaterial ist unter dem Namen ALUCOBOND^{®} der Anmelderin bekanntgeworden und zeichnet sich insbesondere durch ein relativ geringes Gewicht bei guten Festigkeitseigenschaften aus.

Das Verkleidungselement 50 weist an seinen beiden gegenüberliegenden Längsseiten oder Querseiten einen ersten Befestigungsabschnitt 60 und einen zweiten Befestigungsabschnitt 62 auf, die jeweils streifenförmig ausgebildet sind. Die beiden Befestigungsabschnitte 60, 62 sind über geradlinig ausgebildete Kantbereiche 63 monolithisch mit dem im Ausführungsbeispiel ebenen und rechteckförmigen Grundflächenabschnitt 64 des Verkleidungselements 50 verbunden. In den Kantbereichen 63 sind entsprechend der Darstellung der Fig. 2 Nuten 65 ausgebildet, in deren Bereich das Material der einen Deckschicht 56 sowie des Kernbereichs 54 entfernt wurde. Weiterhin weist der erste Befestigungsabschnitt 60 parallel zum Kantbereich 63 einen weiteren Kantbereich 66 mit einer weiteren Nut 65 auf.

Ergänzend wird erwähnt, dass der Grundflächenabschnitt 64 des Verkleidungselements 50 im dargestellten Ausführungsbeispiel eben ausgebildet ist. Es ist jedoch auch denkbar, den Grundflächenabschnitt 64 beispielsweise durch Vorsehen von Sicken bzw. Kanten dreidimensional zu gestalten, um beispielsweise aus Festigkeitsgründen oder aber aus optischen Gründen erwünschte Wirkungen des Verkleidungselements 50 erzielen zu können. Auch ist es nicht erforderlich, dass bei an der Wand 1 befestigen Verkleidungselementen 50 diese jeweils eine gemeinsame ebene Fläche ausbilden. Vielmehr können durch unterschiedlich breit ausgebildete Befestigungsabschnitte 60, 62 in Bezug zur Wand 1 schräg angeordnete Verkleidungselemente 50 vorgesehen sein, um eine dreidimensionale Wandgestaltung zu verwirklichen.

Vorzugsweise werden die Verkleidungselemente 50 beim Hersteller der Verkleidungselemente 50 in normierten Größen mit einer Breite in Richtung der Befestigungsabschnitte 60, 62 von zum Beispiel zwischen 1m und 2m sowie einer senkrecht dazu verlaufenden Länge zwischen 2,5m und 3,5m hergestellt und bereits mit den Nuten 65 bzw. den Befestigungsabschnitten 60, 62 versehen. Weiterhin ist es vorzugsweise vorgesehen, dass die Verkleidungselemente 50 vom Hersteller der Verkleidungselemente 50 im ebenen, d.h. in einem nicht von der Ebene des Grundflächenabschnitts 64 umgekanteten Zustand der Befestigungsabschnitte 60, 62 zum Montageort an die Wand 1 angeliefert bzw. transportiert werden. Dies erfolgt insbesondere mit Blick auf den möglichst geringen Raumbedarf beim Transport derartiger Verkleidungselemente 50.

Das besonders gut in den Fig. 3 und 5 erkennbare Befestigungsprofil 10 besteht aus Aluminium und ist als Strangpressteil ausgebildet. Es ist leisten- bzw. streifenförmig mit einer beispielhaften Breite B von etwa 30mm und eine Höhe H von etwa 65mm ausgebildet, wobei die Längsrichtung des Befestigungsprofils 10 senkrecht zur Zeichenebene der Fig. 3 und 5 verläuft. Die Länge des Befestigungsprofils 10 entspricht vorzugsweise der Länge der Befestigungsabschnitte 60, 62. Das Befestigungsprofil 10 weist einen (ebenen) Grundflächenabschnitt 12 auf, der auf der Wand 1 zugewandten Seite eine (ebene) Befestigungsfläche 14 ausbildet. In einer senkrecht zur Längsrichtung des Befestigungsprofils 10 verlaufenden Querrichtung weist das Befestigungsprofil 10 an gegenüberliegenden Randbereichen jeweils Aufnahmeabschnitte 16, 18 zur Aufnahme eines ersten Befestigungsabschnitts 60 bzw. eines zweiten Befestigungsabschnitts 62 von zwei Verkleidungselementen 50 auf.

Der dem ersten Befestigungsabschnitt 60 zugeordnete erste Aufnahmeabschnitt 16 am Befestigungsprofil 10 ist ebenso wie der dem zweiten Befestigungsabschnitt 62 zugeordnete zweite Aufnahmeabschnitt 18 nutartig ausgebildet und verläuft ebenfalls in Längsrichtung des Befestigungsprofil 10, d.h. senkrecht zur Zeichenebene der Fig. 3 und 5. Die formschlüssig mit den Befestigungsabschnitten 60, 62 zusammenwirkenden Aufnahmeabschnitte 16, 18 können, wie insbesondere anhand der Darstellung der Fig. 3 und 4 erkennbar ist, an den den Befestigungsabschnitten 60, 62 zugewandten Seitenflächen 29, 30 sägezahnartig mit einer Struktur 20 versehen sein, die ein Verkrallen der Befestigungsabschnitte 60, 62 in den Aufnahmeabschnitten 16, 18 bewirken, insbesondere, wenn die Befestigungsabschnitte 60, 62 entgegen einer Einführrichtung in die Aufnahmeabschnitte 16, 18 kraftbeaufschlagt sind.

Der erste Aufnahmeabschnitt 16 verläuft zumindest im Wesentlichen parallel zum Grundflächenabschnitt 12 bzw. zur Befestigungsfläche 14 auf der der Befestigungsfläche 14 abgewandten Seite des Grundflächenabschnitts 12. Dabei bildet der Grundflächenabschnitt 12 selbst die eine Seitenwand 30 des ersten Aufnahmeabschnitts 16 aus. Eine zweite Seitenwand 29 des ersten Aufnahmeabschnitts 16 wird durch einen an den Grundflächenabschnitt 12 über einen Querwandabschnitt 22 angeformten Fortsatz 24 ausgebildet. Der Fortsatz 24 weist darüber hinaus einen weiteren Abschnitt 26 zur Aufnahme des ersten Befestigungsabschnitts 60 eines Verkleidungselements 50 auf, der als Montage- bzw. Abkanthilfe 28 zum Abkanten des ersten Befestigungsabschnitts 60 an dem Verkleidungselement 50 dient.

Der zweite Aufnahmeabschnitt 18 am Befestigungsprofil 10 verläuft in einem schrägen Winkel α zwischen 30° und 60°, vorzugsweise etwa 45°, in Bezug zur Ebene des Grundflächenabschnitts 12 bzw. der Befestigungsfläche 14. Die beiden Aufnahmeabschnitte 16, 18 weisen jeweils eine Aufnahmeöffnung 31, 32 für den jeweiligen Befestigungsabschnitt 60, 62 auf, wobei die beiden Aufnahmeöffnungen 31, 32 auf einander zugewandten Seiten am Befestigungsprofil 10 angeordnet sind.

Zwischen den beiden Aufnahmeabschnitten 16, 18 weist das Befestigungsprofil 10 einen in Längsrichtung des Befestigungsprofils 10 verlaufenden, durchgehenden Einführschlitz 34 auf, der dazu ausgebildet ist, das jeweilige Verkleidungselement 50 mit seinem jeweiligen Befestigungsabschnitt 60, 62 in den entsprechenden Aufnahmeabschnitt 16, 18 einführen zu können.

Weiterhin weist der Querschnitt des Befestigungsprofils 10 in der Nähe der beiden Aufnahmeabschnitte 16, 18 jeweils einen in Längsrichtung verlaufenden Kanal 35 mit einem zusätzlichen Längsschlitz 37 auf. Der Kanal 35 dient der Fixierung von Verkleidungselementen 50 mittels zusätzlicher, nicht dargestellter Befestigungselemente bei einer Anordnung an der Wand 1, bei der die Befestigungsabschnitte 60, 62 in Bezug zur Wand 1 in einer vertikalen Richtung verlaufen.

In mittiger Ausrichtung mit dem Einführschlitz 34 weist der Grundflächenabschnitt 12, wie insbesondere anhand der Fig. 3 erkennbar ist, eine in Längsrichtung verlaufende, nutartige Vertiefung 36 auf, die in Bezug auf die Querrichtung des Befestigungsprofils 10 vorzugsweise in etwa einem mittleren Bereich des Befestigungsprofils 10 angeordnet ist. Die Vertiefung 36 dient der Lokalisierung bzw. Markierung der Stelle, an der das Befestigungsprofil 10 mittels wenigstens einer, in der Fig. 5 erkennbaren Befestigungsschraube 2 mit der Wand 1 verbunden werden kann. Insbesondere kann eine derartige Vertiefung 36 als Bohrhilfe zum Ausbilden einer entsprechenden Durchgangsbohrung am Befestigungsprofil 10 dienen, um anschließend die Befestigungsschraube 2 montieren zu können.

Entsprechend der Fig. 5 kann es darüber hinaus vorgesehen sein, dass der Einführschlitz 34 innerhalb des Querschnitts des Befestigungsprofils 10 zumindest bereichsweise von einem Abdeckprofil 38 verschlossen bzw. überdeckt ist. Insbesondere ist es dabei sinnvoll, auch die Befestigungsschrauben 2 von dem Abdeckprofil 38 zu überdecken, um nicht nur die Befestigungsschrauben 2 optisch nicht erkennen zu können, sondern gleichzeitig einen besonders guten Schutz der Befestigungsschrauben 2 gegenüber Feuchtigkeit oder ähnlichem zu ermöglichen. Das Abdeckprofil 38 ist im Querschnitt L-förmig ausgebildet, wobei ein parallel zur Befestigungsfläche 14 bzw. zum Grundflächenabschnitt 12 verlaufender erster Schenkel 41 des Abdeckprofils 38 verläuft, und der rechtwinklig zum ersten Schenkel 41 angeordnete zweite Schenkel 42 in einen Aufnahmeschlitz 44 des Befestigungsprofils 10 eingreift und dort verankert ist.

Wie anhand der Fig. 5 erkennbar ist, bilden die beiden Grundflächenabschnitte 64 der beiden an einem Befestigungsprofil 10 angeordneten Verkleidungselemente 50 eine gemeinsame Ebene aus, d.h., dass die Grundflächenabschnitte 64 beispielhaft gleich weit und parallel von dem Grundflächenabschnitt 12 des Befestigungsprofils 10 angeordnet sind. Wie oben bereits erläutert ist dies jedoch nicht zwangsläufig erforderlich.

Anhand der Darstellung der Fig. 5 ist darüber hinaus erkennbar, dass das Verkleidungselement 50, das über den ersten Befestigungsabschnitt 60 mit dem Befestigungsprofil 10 verbunden ist, mit der dem Befestigungsprofil 10 zugewandten Rückseite 68 des Grundflächenabschnitts 64 bündig bzw. flächig an dem Fortsatz 24 anliegt.

Wesentlich für die Anordnung bzw. Ausbildung insbesondere des zweiten Aufnahmeabschnitts 18 an dem Befestigungsprofil 10 ist es, dass entsprechend der Darstellung der Fig. 5 bei einem Zustand, bei dem die beiden Verkleidungselemente 50 über die Befestigungsabschnitte 60, 62 in den Aufnahmeabschnitten 16, 18 aufgenommen sind, eine mit der Seitenfläche 30 in dem zweiten Aufnahmeabschnitt 18 fluchtende Ebene 70 außerhalb des Querschnitts des im ersten Aufnahmeabschnitt 16 angeordneten Verkleidungselements 50 verläuft. Eine derartige Anordnung ermöglicht es, bei bereits an dem Befestigungsprofil 10 über den ersten Befestigungsabschnitt 60 angeordneten Verkleidungselement 50, das andere Verkleidungselement 50 mit seinem zweiten Befestigungsabschnitt 62 in den zweiten Aufnahmeabschnitt 18 des Befestigungsprofils 10 einzuführen in einem Zustand, bei dem der zweite Befestigungsabschnitt 62 sich in einer Ebene mit dem Grundflächenabschnitt 64 befindet, d.h. noch nicht vom Grundflächenabschnitt 64 abgekantet ist.

Weiterhin ist anhand der Fig. 5 erkennbar, die in dem ersten Aufnahmeabschnitt 16 angeordnete Teillänge I des ersten Befestigungsabschnitts 60 größer ist als der Abstand a zwischen einer der Befestigungsschraube 2 zugewandten Seitenwand 67 des Verkleidungselements 50 und der Befestigungsschraube 2 bzw. einer mit der Befestigungsschraube 2 zusammenwirkenden Unterlegscheibe 69. Die Seitenwand 67 ist dabei zwischen dem ersten Befestigungsabschnitt 60 und dem Grundflächenabschnitt 64 angeordnet, wobei die Seitenwand 67 rechtwinklig zum ersten Befestigungsabschnitt 60 verläuft.

Die Montage von Befestigungsprofilen 10 und Verkleidungselementen 50 an der Wand 1 wird nachfolgend anhand der Figurenfolge der Fig. 6a bis 6h wie folgt erläutert. In der Fig. 6a ist der Zustand dargestellt, bei der bereits ein Befestigungsprofil 10 mittels wenigstens einer Befestigungsschraube 2 an der Wand 1 montiert ist. Ferner erkennt man ein bereits an dem Befestigungsprofil 10 montiertes (unteres) Verkleidungselement 50, das mit seinem ersten Befestigungsabschnitt 60 mit dem Befestigungsprofil 10 verbunden ist. Anschließend erfolgt entsprechend der Darstellung der Fig. 6a in einem Zustand, bei der der zweite Befestigungsabschnitt 62 noch nicht abgekantet ist bzw. in der Ebene des Grundflächenabschnitts 64 verläuft, eine Montage des anderen bzw. in Bezug auf das bereits montierte Befestigungsprofil 10 obere Verkleidungselements 50 in Richtung des Pfeils 72, d.h. in den zweiten Aufnahmeabschnitt 18 des Befestigungsprofils 10.

In der Fig. 6b ist der Zustand dargestellt, bei der der zweite Befestigungsabschnitt 62 in dem zweiten Aufnahmeabschnitt 18 des Befestigungsprofils 10 angeordnet ist. Anschließend erfolgt entsprechend der Darstellung der Fig. 6c ein Ab- bzw. Umkanten des eingeführten Verkleidungselements 50 durch Bewegen des Verkleidungselements 50 in Richtung des Pfeils 74, sodass der zweite Befestigungsabschnitt 62 durch Verformen am Kantbereich 66 umgeformt wird.

Weiterhin erkennt man anhand der Fig. 6a bis 6c, dass bereits ein weiteres Befestigungsprofil 10 an dem gerade zu montierenden Verkleidungselement 50 befestigt ist. Dabei kann das Abkanten des ersten Befestigungsabschnitts 60 dieses Verkleidungselements 50 vorab an einem an der Wand 1 befestigten Befestigungsprofil 10 durch Einführen des ersten Befestigungsabschnitts 60 in den Abschnitt 26 erfolgt sein.

In der Fig. 6d ist der Zustand dargestellt, bei der das Verkleidungselement 50 seine endgültige Position an der Wand 1 erreicht hat und mittels wenigstens einer weiteren Befestigungsschraube 2 über das Befestigungsprofil 10 an der Wand 1 verankert wird. In der Figurenfolge der Fig. 6e bis 6h wiederholen sich die eben beschriebenen Montagevorgänge.

Die Fig. 6h zeigt eine Anordnung 80 mit mehreren, in Bezug zu einer Bodenseite 82 der Wand 1 übereinander angeordneten Verkleidungselementen 50. Wesentlich dabei ist auch, dass die zweiten Aufnahmeabschnitte 18 bzw. die zweiten Befestigungsabschnitte 62 eines an einem Befestigungsprofil 10 verankerten Verkleidungselements 50 stets oberhalb des anderen, an dem entsprechenden Befestigungsprofil 10 angeordneten ersten Befestigungsabschnitts 60 bzw. ersten Aufnahmeabschnitts 16 angeordnet ist.

Zusätzlich wird erwähnt, dass die Montage des Abdeckprofils 38 jeweils nach der Befestigung eines Befestigungsprofils 10 an der Wand 1 und vor dem Einführen eines zweiten Befestigungsabschnitts 62 eines weiteren Abdeckelements 50 in den entsprechenden zweiten Aufnahmeabschnitt 18 des Befestigungsprofils 10 erfolgt.

### Bezugszeichen

- 1: Wand
- 2: Befestigungsschraube

- 10: Befestigungsprofil
- 12: Grundflächenabschnitt
- 14: Befestigungsfläche
- 16: 1. Aufnahmeabschnitt
- 18: 2. Aufnahmeabschnitt
- 20: Struktur
- 22: Querwandabschnitt
- 24: Fortsatz
- 26: Abschnitt
- 28: Montage- bzw. Abkanthilfe
- 29: Seitenfläche
- 30: Seitenfläche
- 31: Aufnahmeöffnung
- 32: Aufnahmeöffnung
- 34: Einführschlitz
- 35: Kanal
- 36: Vertiefung
- 37: Längsschlitz
- 38: Abdeckprofil
- 41: 1. Schenkel
- 42: 2. Schenkel
- 44: Aufnahmeschlitz
- 50: Verkleidungselement
- 52: Sandwichbauteil
- 54: Kernbereich
- 56: Deckschicht
- 58: Deckschicht
- 60: 1. Befestigungsabschnitt
- 62: 2. Befestigungsabschnitt
- 63: Kantbereich
- 64: Grundflächenabschnitt
- 65: Nut
- 66: Kantbereich
- 67: Seitenwand
- 68: Rückseite
- 69: Unterlegscheibe
- 70: Ebene
- 72: Pfeil
- 74: Pfeil
- 80: Anordnung
- 82: Bodenseite

- 100: Verkleidungssystem

- B: Breite
- H: Höhe
- I: Teillänge
- a: Abstand

- α: Winkel

## Patentansprüche

1. Verkleidungssystem (100) für eine Wand (1), mit einem plattenförmigen Verkleidungselement (50), das an zwei gegenüberliegenden Längs- oder Querseiten mit jeweils einem Befestigungsprofil (10) verbindbar ist, wobei das Befestigungsprofil (10) zur Verankerung des Verkleidungssystems (100) an der Wand (1) ausgebildet ist, wobei das Verkleidungselement (50) an den beiden in Wirkverbindung mit einem Befestigungsprofil (10) angeordneten Längs- oder Querseiten jeweils einen vorzugsweise streifenförmigen, gegenüber einem Grundflächenabschnitt (64) des Verkleidungselements (50) umgebogenen Befestigungsabschnitt (60, 62) aufweist, der mit einem gegengleichen, nutförmigen Aufnahmeabschnitt (16, 18) am Befestigungsprofil (10) zusammenwirkt, wobei die beiden Aufnahmeabschnitte (16, 18) am Befestigungsprofil (10) auf der einer Befestigungsfläche (14) für die Wand (1) am Befestigungsprofil (10) gegenüberliegenden Seite am Befestigungsprofil (10) angeordnet sind, und wobei der erste Aufnahmeabschnitt (16) zumindest im wesentlichen parallel zur Befestigungsfläche (14) bzw. zu dem Grundflächenabschnitt (64) des Verkleidungselements (50) verläuft,
**dadurch gekennzeichnet,**
**dass** der zweite Aufnahmeabschnitt (18) einem schrägen Winkel (α), vorzugsweise zwischen 30° und 60°, ganz besonders bevorzugt etwa 45°, zur Befestigungsfläche (14) bzw. zum Grundflächenabschnitt (64) angeordnet ist, und dass eine Ebene (70), die mit einer dem zweiten Aufnahmeabschnitt (18) zugeordneten Seitenwandfläche (30) des zweiten Aufnahmeabschnitts (18) fluchtet, bei einem im ersten Aufnahmeabschnitt (16) des Befestigungsprofils (10) angeordneten Verkleidungselement (50) außerhalb des Querschnitts dieses Verkleidungselements (50) verläuft.

2. Verkleidungssystem nach Anspruch 1,
**dadurch gekennzeichnet,**
**dass** die beiden Aufnahmeabschnitte (16, 18) am Befestigungsprofil (10) Aufnahmeöffnungen (31, 32) für die Befestigungsabschnitte (60, 62) haben, die am Befestigungsprofil (10) auf einander zugewandten Seiten angeordnet sind.

3. Verkleidungssystem nach Anspruch 1 oder 2,
**dadurch gekennzeichnet,**
**dass** der erste Aufnahmeabschnitt (16) am Befestigungsprofil (10) auf der der Befestigungsfläche (14) abgewandten Seite einen Fortsatz (24) aufweist, an den der Grundflächenabschnitt (64) des Verkleidungselements (50) auf der dem ersten Befestigungsabschnitt (16) zugewandten Seite anliegt.

4. Verkleidungssystem nach einem der Ansprüche 1 bis 3,
**dadurch gekennzeichnet,**
**dass** die beiden Aufnahmeabschnitte (16, 18) in Bezug zu einer senkrecht zur Längsrichtung des Befestigungsprofils (10) verlaufenden Querrichtung an gegenüberliegenden Randbereichen des Befestigungsprofils (10) angeordnet sind.

5. Verkleidungssystem nach einem der Ansprüche 1 bis 4,
**dadurch gekennzeichnet,**
**dass** auf der der Befestigungsfläche (14) abgewandten Seite des Befestigungsprofils (10) zwischen den Aufnahmeabschnitten (16, 18) ein in Längsrichtung des Befestigungsprofils (10) durchgehender Einführschlitz (34) zum Einführen der Verkleidungselemente (50) in die Aufnahmeabschnitte (16, 18) ausgebildet ist.

6. Verkleidungssystem nach Anspruch 5,
**dadurch gekennzeichnet,**
**dass** im Bereich der Befestigungsfläche (14) und in Ausrichtung mit dem Einführschlitz (34) wenigstens eine Befestigungsschraube (2) zum Verankern des Befestigungsprofils (10) an der Wand (1) positionierbar ist, und dass eine innerhalb des ersten Aufnahmeabschnitts (16) angeordnete Teillänge (I) des ersten Befestigungsabschnitts (60) größer ist als der Abstand (a) zwischen einer der Befestigungsschraube (2) zugewandten, senkrecht zum Aufnahmeabschnitt (16) verlaufenden Seitenwand (67) des Verkleidungselements (50) und der Befestigungsschraube (2).

7. Verkleidungssystem nach Anspruch 5 oder 6,
**dadurch gekennzeichnet,**
**dass** der Einführschlitz (34) innerhalb des Querschnitts des Befestigungsprofils (10) mittels eines streifenförmigen Abdeckprofils (38) zumindest bereichsweise abgedeckt ist.

8. Verkleidungssystem nach Anspruch 7,
**dadurch gekennzeichnet,**
**dass** das Abdeckprofil (38) im Querschnitt L-förmig ausgebildet ist und in einem Aufnahmeschlitz (44) des Befestigungsprofils (10) verankerbar ist.

9. Verkleidungssystem nach einem der Ansprüche 1 bis 8,
**dadurch gekennzeichnet,**
**dass** das Verkleidungselement (50) als Sandwichbauteil (52) mit einem Kernbereich (54) und beidseitig den Kernbereich (54) überdeckenden, aus Aluminium bestehenden Deckschichten (56, 58) ausgebildet ist, und dass an Kantbereichen (63, 66) Nuten (65) vorgesehen sind, die im Bereich einer Deckschicht (56) und des Kernbereichs (54) ausgebildet sind.

10. Verkleidungssystem nach einem der Ansprüche 1 bis 9,
**dadurch gekennzeichnet,**
**dass** das Befestigungsprofil (10) aus Aluminium besteht und als Strangpressteil ausgebildet ist.

11. Verkleidungssystem nach einem der Ansprüche 1 bis 10,
**dadurch gekennzeichnet,**
**dass** das Befestigungsprofil (10) einen Abschnitt (26) zur Aufnahme eines Befestigungsabschnitts (60) des Verkleidungselements (50) als Abkanthilfe (28) für den Befestigungsabschnitt (60) aufweist.

12. Anordnung (80) eines Verkleidungssystems (100) an einer Wand (1), das nach einem der Ansprüche 1 bis 11 ausgebildet ist,
**dadurch gekennzeichnet,**
**dass** in Bezug zu einer Bodenseite (82) der Wand (1) der zweite Aufnahmeabschnitt (18) an einem Befestigungsprofil (10) oberhalb des ersten Aufnahmeabschnitts (16) angeordnet ist.

13. Anordnung nach Anspruch 12,
**dadurch gekennzeichnet,**
**dass** wenigstens drei, parallel zueinander angeordnete Befestigungsprofile (10) und zwei zwischen den Befestigungsprofilen (10) angeordnete Verkleidungselemente (50) vorgesehen sind.

14. Verfahren zur Montage eines Verkleidungssystems (100) an einer Wand (1), das nach einem der Ansprüche 1 bis 11 ausgebildet ist, umfassend zumindest folgende Schritte:
- Verankern eines Befestigungsprofils (10) an der Wand (1)
- Einführen des zweiten Befestigungsabschnitts (62) eines Verkleidungselements (50) in den zweiten Aufnahmeabschnitt (18) des Befestigungsprofils (50) in einem Zustand, bei dem der zweite Befestigungsabschnitt (62) unverformt zum Grundflächenabschnitt (64) des Verkleidungselements (50) angeordnet ist
- Umbiegen des Grundflächenabschnitts (64) zum zweiten Befestigungsabschnitt (62), bis das Verkleidungselement (50) mittels eines mit dem ersten Befestigungsabschnitts (60) des Verkleidungselements (50) verbundenen weiteren Befestigungsprofils (10) an der Wand (1) fixierbar ist
- Fixieren des weiteren Befestigungsprofils (10) an der Wand (1)

15. Verfahren zur Montage eines Verkleidungssystems (100) an einer Wand (1), das nach einem der Ansprüche 1 bis 11 ausgebildet ist, umfassend zumindest folgende Schritte:
- Umformen eines ersten und zweiten Befestigungsabschnitts (60, 62) an einem ebenen Verkleidungselement (50)
- Verankern eines Befestigungsprofils (10) an der Wand (1) und Einführen eines umgeformten ersten oder zweiten Befestigungsabschnitts (60, 62) in einen zugeordneten Aufnahmeabschnitt (16, 18) des Befestigungsprofils (10), oder alternativ
- Einführen eines umgeformten ersten oder zweiten Befestigungsabschnitts (60, 62) in einen zugeordneten Aufnahmeabschnitt (16, 18) eines Befestigungsprofils (10) in einem Zustand, bei dem das Befestigungsprofil (10) noch nicht an der Wand (1) befestigt ist und anschließendes Fixieren des Befestigungsprofils (10) an der Wand (1)
- Einführen des anderen umgeformten Befestigungsabschnitts (60, 62) an einem weiteren Befestigungsprofil (10) in einem Zustand, bei dem das weitere Befestigungsprofil (10) noch nicht mit der Wand (1) verbunden ist
- Fixieren des weiteren Befestigungsprofils (10) an der Wand (1)

## Claims

1. A cladding system (100) for a wall (1), the cladding system (100) comprising a plate-shaped cladding element (50) connectable to a fastening profile (10) on two opposite longitudinal or transverse sides, the fastening profile (10) being configured to anchor the cladding system (100) to the wall (1), the cladding element (50) having a preferably strip-shaped fastening section (60, 62), which is bent in relation to a base surface section (64) of the cladding element (64), on the two longitudinal or transverse sides disposed in operative connection with a fastening profile (10), the fastening section (60, 62) interacting with a complementary, groove-shaped reception section (16, 18) on the fastening profile (10), the two reception sections (16, 18) on the fastening profile (10) being disposed on the fastening profile (10) on the side opposite to a fastening surface (14) for the wall (1), the first reception section (16) extending at least substantially parallel to the fastening surface (14) or to the base surface section (64) of the cladding element (50),
**characterized in that**
the second reception section (18) is disposed at an inclined angle (α), preferably between 30° and 60°, particularly preferably approximately 45 degrees, to the fastening surface (14) or to the base surface section (64), and that a plane (70) aligned with a lateral wall surface (30) of the second reception section (18) assigned to the second reception section (18) extends outside the cross section of the cladding element (50) if said cladding element (50) is disposed in the first reception section (16) of the fastening profile (10).

2. The cladding system according to claim 1,
**characterized in that**
the two reception sections (16, 18) on the fastening profile (10) have reception openings (31, 32) for the fastening sections (60, 62), the reception openings (31, 32) being disposed on sides of the fastening profile (10) facing one another.

3. The cladding system according to claim 1 or 2,
**characterized in that**
the first reception section (16) on the fastening profile (10) has an extension (24) on the side which faces away from the fastening surface (14), the base surface section (64) of the cladding element (50) contacting the extension (24) on the side facing the first fastening section (16).

4. The cladding system according to any one of claims 1 to 3,
**characterized in that**
the two reception sections (16, 18) are disposed at opposite edges of the fastening profile (10) in relation to a transverse direction which extends perpendicular to the longitudinal direction of the fastening profile (10).

5. The cladding system according to any one of claims 1 to 4,
**characterized in that**
an insertion slot (34) for inserting the cladding elements (50) into the reception sections (16, 18) is realized between the reception sections (16, 18) on the side of the fastening profile (10) which faces away from the fastening surface (14), the insertion slot (34) being continuous in the longitudinal direction of the fastening profile (10).

6. The cladding system according to claim 5,
**characterized in that**
at least one fastening screw (2) for anchoring the fastening profile (10) to the wall (1) is positioned in the area of the fastening surface (14) and in alignment with the insertion slot (34), and **in that** a partial length (I) of the first fastening section (60) disposed inside the first reception section (16) is larger than the distance (a) between the fastening screw (2) and a lateral wall (67) of the cladding element (50) which faces the fastening screw (2) and which extends perpendicular to the reception section (16).

7. The cladding system according to claim 5 or 6,
**characterized in that**
the insertion slot (34) is at least partially covered inside the cross section of the fastening profile (10) by means of a strip-shaped cover profile (38).

8. The cladding system according to claim 7,
**characterized in that**
the cover profile (38) has an L-shaped cross section and is anchored in a reception slot (44) of the fastening profile (10).

9. The cladding system according to any one of claims 1 to 8,
**characterized in that**
the cladding element (50) is realized as a sandwich component (52) which has a core area (54) and cover layers (56, 58) which are made of aluminum and cover the core area (54) on both sides, and **in that** grooves (65) are provided at edges (63, 66) and are realized in the area of a cover layer (56) and of the core area (54).

10. The cladding system according to any one of claims 1 to 9,
**characterized in that**
the fastening profile (10) is made of aluminum and is realized as an extruded part.

11. The cladding system according to any one of claims 1 to 10,
**characterized in that**
the fastening profile (10) has a section (26) for receiving a fastening section (60) of the cladding element (50) as a folding aid (28) for the fastening section (60).

12. An arrangement (80) of a cladding system (100) according to any one of claims 1 to 11 on a wall (1),
**characterized in that**
the second reception section (18) on a fastening profile (10) is disposed above the first reception section (16) in relation to a bottom (82) of the wall (1).

13. The arrangement according to claim 12,
**characterized in that**
at least three fastening profiles (10) disposed parallel to one another and two cladding elements (50) disposed between the fastening profiles (10) are provided.

14. A method for mounting a cladding system (100) according to any one of claims 1 to 11 on a wall (1), the method comprising at least the following steps:
- anchoring a fastening profile (10) to the wall (1)
- inserting the second fastening section (62) of a cladding element (50) into the second reception section (18) of the fastening profile (50) in a state in which the second fastening section (62) is not deformed to the base surface section (64) of the cladding element (50)
- bending the base surface section (64) to the second fastening section (62) until the cladding element (50) is fixed to the wall (1) by means of another fastening profile (10) which is connected to the first fastening section (60) of the cladding element (50)
- fixing the other fastening profile (10) to the wall (1).

15. A method for mounting a cladding system (100) according to any one of claims 1 to 11 on a wall (1), the method comprising at least the following steps:
- forming a first and second fastening section (60, 62) on a plane cladding element (50)
- anchoring a fastening profile (10) to the wall (1) and inserting a formed first or second fastening section (60, 62) into an assigned reception section (16, 18) of the fastening profile (10) or, alternatively,
- inserting a formed first or second fastening section (60, 62) into an assigned reception section (16, 18) of a fastening profile (10) in a state in which the fastening profile (10) is not yet fastened to the wall (1) and subsequently fixing the fastening profile (10) to the wall (1)
- inserting the other formed fastening section (60, 62) into another fastening profile (10) in a state in which the other fastening profile (10) is not yet connected to the wall (1)
- fixing the other fastening profile (10) to the wall (1).

## Revendications

1. Système de revêtement (100) pour une paroi (1), ledit système de revêtement (100) ayant un élément de revêtement (50) qui est capable d'être relié à un profilé de montage (10) sur chacun de deux côtés longitudinaux ou transversaux opposés, le profilé de montage (10) étant réalisé pour l'ancrage du système de revêtement (100) sur la paroi (1), l'élément de revêtement (50) ayant sur chacun des deux côtés longitudinaux ou transversaux, qui sont disposés en liaison fonctionnelle avec un profilé de montage (10), une section de montage (60, 62) qui est, de préférence, en forme de bande et repliée par rapport à une section (64) de surface de base de l'élément de revêtement (50) et qui coopère avec une section de réception (16, 18) diamétralement opposée et en forme de rainure sur le profilé de montage (10), les deux sections de réception (16, 18) sur le profilé de montage (10) étant disposées sur le profilé de montage (10) sur le côté opposé à une surface de montage (14) pour la paroi (1) sur le profilé de montage (10), et la première section de réception (16) s'étendant au moins essentiellement de manière parallèle à la surface de montage (14) ou à la section (64) de surface de base de l'élément de revêtement (50),
**caractérisé en ce que**
la deuxième section de réception (18) est disposée selon un angle (a) oblique, de préférence entre 30° et 60°, de préférence particulière d'environ 45°, par rapport à la surface de montage (14) ou à la section (64) de surface de base, et **en ce qu'**un plan (70), qui est aligné avec une surface (30) de la paroi latérale de la deuxième section de réception (18), s'étend, lorsqu'un élément de revêtement (50) est disposé dans la première section de réception (16) du profilé de montage (10), hors de la section transversale de cet élément de revêtement (50), ladite surface (30) de la paroi latérale étant attribuée à la deuxième section de réception (18).

2. Système de revêtement selon la revendication 1,
**caractérisé en ce que**
les deux sections de réception (16, 18) ont des ouvertures de réception (31, 32) pour les sections de montage (60, 62) sur le profilé de montage (10), lesdites sections de montage (60, 62) étant disposées sur des côtés orientés l'un vers l'autre.

3. Système de revêtement selon la revendication 1 ou 2,
**caractérisé en ce que**
la première section de réception (16) a un prolongement (24) sur le profilé de montage (10) sur le côté opposé à la surface de montage (14), la section (64) de surface de base de l'élément de revêtement (50) appuyant sur ledit prolongement (24) sur le côté orienté vers la première section de montage (16).

4. Système de revêtement selon l'une quelconque des revendications 1 à 3,
**caractérisé en ce que**
les deux sections de réception (16, 18) sont disposées à des zones de bord opposées du profilé de montage (10) par rapport à une direction transversale s'étendant perpendiculairement à la direction longitudinale du profilé de montage (10).

5. Système de revêtement selon l'une quelconque des revendications 1 à 4,
**caractérisé en ce**
**qu'**une fente d'introduction (34) qui est continue dans la direction longitudinale du profilé de montage (10) est réalisée entre les sections de réceptions (16, 18) sur le côté du profilé de montage (10) opposé à la surface de montage (14) pour introduire les éléments de revêtement (50) dans les sections de réception (16, 18).

6. Système de revêtement selon la revendication 5,
**caractérisé en ce**
**qu'**au moins une vis de serrage (2) est positionable dans la zone de la surface de montage (14) et en alignement avec la fente d'introduction (34) pour ancrer le profilé de montage (10) sur la paroi (1), et en ce qu'une longueur partielle (I) de la première section de montage (60) disposée à l'intérieur de la première section de réception (16) est supérieure à la distance (a) entre une paroi latérale (67) de l'élément de revêtement (50) qui est orientée vers la vis de serrage (2) et qui s'étend perpendiculairement à la section de réception (16) et la vis de montage (2).

7. Système de revêtement selon la revendication 5 ou 6,
**caractérisé en ce que**
la fente d'introduction (34) est couvert à l'intérieur de la section transversale du profilé de montage (10) au moins par endroits au moyen d'un profilé de couverture (38) en forme de bande.

8. Système de revêtement selon la revendication 7,
**caractérisé en ce que**
le profilé de couverture (38) est réalisé en forme de L dans la section transversale et est ancrable dans une fente de réception (44) du profilé de montage (10).

9. Système de revêtement selon l'une quelconque des revendications 1 à 8,
**caractérisé en ce que**
l'élément de revêtement (50) est réalisé comme élément sandwich (52) ayant une zone centrale (54) et des couches de couverture (56, 58) couvrant la zone centrale (54) des deux côtés et consistant en aluminium, et **en ce que** des rainures (65) sont prévues à des zones de pliage (63, 66), lesdites rainures (65) étant formées dans la zone d'une couche de couverture (56) et de la zone centrale (54).

10. Système de revêtement selon l'une quelconque des revendications 1 à 9,
**caractérisé en ce que**
le profilé de montage (10) consiste en aluminium et est réalisé comme partie extrudée.

11. Système de revêtement selon l'une quelconque des revendications 1 à 10,
**caractérisé en ce que**
le profilé de montage (10) a une section (26) pour recevoir une section de montage (60) de l'élément de revêtement (50) comme aide à plier (28) pour la section de montage (60).

12. Agencement (80) d'un système de revêtement (100) sur une paroi (1), ledit système de revêtement (100) étant réalisé selon l'une quelconque des revendications 1 à 11,
**caractérisé en ce que**
la deuxième section de réception (18) est disposée sur un profilé de montage (10) au-dessus de la première section de réception (16) par rapport à un côté inférieur (82) de la paroi (1).

13. Agencement selon la revendication 12,
**caractérisé en ce**
**qu'**au moins trois profilés de montage (10) disposés parallèlement les uns aux autres et deux éléments de revêtement (50) disposés entre les profilés de montage (10) sont prévus.

14. Procédé pour le montage d'un système de revêtement (100) sur une paroi (1), ledit système de revêtement (100) étant réalisé selon l'une quelconque des revendications 1 à 11, ledit procédé comprenant au moins les étapes suivantes :
- ancrer un profilé de montage (10) sur une paroi (1)
- introduire la deuxième section de montage (62) d'un élément de revêtement (50) dans la deuxième section de réception (18) du profilé de montage (50) dans un état dans lequel la deuxième section de montage (62) est disposée par rapport à la section (64) de surface de base de l'élément de revêtement (50) sans être déformée
- replier la section (64) de surface de base vers la deuxième section de montage (62) jusqu'à ce que l'élément de revêtement (50) soit fixable sur la paroi (1) au moyen d'un autre profilé de montage (10) relié à la première section de montage (60) de l'élément de revêtement (50)
- fixer l'autre profilé de montage (10) sur la paroi (1).

15. Procédé pour le montage d'un système de revêtement (100) sur une paroi (1), ledit système de revêtement (100) étant réalisé selon l'une quelconque des revendications 1 à 11, ledit procédé comprenant au moins les étapes suivantes :
- former une première et deuxième section de montage (60, 62) sur un élément de revêtement (50)
- ancrer un profilé de montage (10) sur la paroi (1) et introduire une première ou deuxième section de montage (60, 62) formée dans une section de réception (16, 18) attribuée du profilé de montage (10) ou alternativement
- introduire une première ou deuxième section de montage (60, 62) formée dans une section de réception (16, 18) attribuée d'un profilé de montage (10) dans un état dans lequel le profilé de montage (10) n'est pas encore monté sur la paroi (1) et, ensuite, fixer le profilé de montage (10) sur la paroi (1)
- introduire l'autre section de montage (60, 62) formée à un autre profilé de montage (10) dans un état dans lequel l'autre profilé de montage (10) n'est pas encore relié à la paroi (1)
- fixer l'autre profilé de montage (10) sur la paroi (1).
